# EUROPÄISCHE PATENTSCHRIFT

(11) **EP 2 733 246 B1**
(45) Veröffentlichungstag und Bekanntmachung des Hinweises auf die Patenterteilung: **04.03.2015**
(21) Anmeldenummer: 13189715.9
(22) Anmeldetag: 22.10.2013
(51) Int. Cl.: D05B 47/00, D05B 73/02

(54) **Nähmaschine**
Sewing machine
Machine à coudre

(30) Priorität: 19.11.2012 DE 202012011059 U
(43) Veröffentlichungstag der Anmeldung: 21.05.2014
(73) Patentinhaber: Dürkopp Adler AG, 33719 Bielefeld (DE)
(72) Erfinder: Heckner, Christoph, 32130 Enger (DE); Harder, Jakob, 33729 Bielefeld (DE)
(74) Vertreter: Rau, Schneck & Hübner Patentanwälte Rechtsanwälte PartGmbB

(56) Entgegenhaltungen:
- EP-A1- 0 939 159
- EP-A2- 2 028 311
- DE-A1-102009 048 794
- DE-U1-202010 007 269
- US-A1- 2003 184 994

## Beschreibung

Die Erfindung betrifft eine Nähmaschine mit einer Tragplatte, die Komponenten einer Oberfaden-Spanneinrichtung trägt.

Eine derartige Nähmaschine ist bekannt aus der DE 10 2011 005 198 A1, der EP 2 028 311 A2 und der DE 10 2007 039 596 A1. Die DE 103 12 602 A1 offenbart eine Nähmaschine mit einer Tragplatte, die neben Bedienungskomponenten auch Komponenten einer Oberfaden-Spanneinrichtung trägt. Weitere Nähmaschinen sind bekannt aus der DE 103 44 982 A1 und der DE 10 2009 047 534 A1.

Es ist eine Aufgabe der vorliegenden Erfindung, eine Fertigung sowie eine Montage der Nähmaschine zur vereinfachen.

Diese Aufgabe ist erfindungsgemäß gelöst durch eine Nähmaschine mit den im Anspruch 1 angegebenen Merkmalen.

Die erfindungsgemäße, einstückige Tragplatte kann mitsamt den hiervon getragenen Nähmaschinenkomponenten vorgefertigt und vormontiert werden, was sowohl einen Fertigungs- als auch einen Montageaufwand verringern hilft. Je nach Ausstattung der Nähmaschine kann die Tragplatte dann beispielsweise auch unterschiedlich bestückt werden. Eine derartige Tragplatte kann entsprechend für verschiedene Nähmaschinenmodelle in gleicher Weise einstückig ausgeführt sein, also insbesondere ein Plattform für die verschiedenen Nähmaschinenmodelle darstellen, die dann unterschiedlich bestückt wird. Dies reduziert die Fertigungskosten.

Ausführungen der Tragplatte nach den Ansprüchen 2 bis 11 haben sich als besonders vorteilhaft herausgestellt. Es resultiert je nach Ausführung ein entsprechend mehrere Funktionen in sich vereinigendes Tragplatten-Modul. Die Positionsvorgabeeinrichtung nach Anspruch 7 kann als elektronisches Handrad ausgeführt sein. Bei der Beleuchtungseinrichtung nach Anspruch 8 kann es sich um eine Vorfeld-Beleuchtung handeln. Eine Steckverbindung nach Anspruch 12 erleichtert wiederum eine Montage der Tragplatte. Bei den Versorgungsleitungen kann es sich um elektrische Versorgungsleitungen und/oder um Signalleitungen und/oder um Pneumatikleitungen handeln.

Ein Ausführungsbeispiel der Erfindung wird nachfolgend anhand der Zeichnung näher erläutert. In dieser zeigen:
- Fig. 1: perspektivisch eine bedienerseitige Ansicht einer Nähmaschine zum Vernähen von schwerem bzw. widerstandsfähigem Nähgut, wobei auch teilweise innenliegende Details einer Maschinenmechanik wiedergegeben sind;
- Fig. 2: einen Ausschnitt einer Seitenansicht der Nähmaschine nach Fig. 1 im Bereich eines Nähmaschinenkopfes am Ende eines Arms der Nähmaschine;
- Fig. 3: einen unterbrochenen Schnitt gemäß Linie III-III in Fig. 2;
- Fig. 4: in einer zu Fig. 3 ähnlichen Darstellung eine Fadenweg-Vorgabeeinrichtung der Nähmaschine in Form eines DrahtBügels im Vergleich zur Stellung nach Fig. 3 in einer anderen Relativposition eines Bügelendes zu einem Gehäuse der Nähmaschine; und
- Fig. 5 bis 9: eine perspektivische Ansicht des Nähmaschinenkopfes in verschiedenen Armwellenposition zur Verdeutlichtung einer Funktion der Fadenweg-Vorgabeeinrichtung.

Eine Nähmaschine 1 hat einen oberen Arm 2, einen vertikalen Ständer 3 und ein unteres Gehäuse, das üblicherweise als Grundplatte 4 bezeichnet ist. Die Nähmaschine 1 ist ausgelegt zum Vernähen von schwerem bzw. widerstandsfähigem Nähgut, z. B. von Leder oder von Kunststoffplatten. Die Komponenten 2 bis 4, die ein Gehäuse der Nähmaschine bilden, sind in der Fig. 1 lediglich, was ihre Konturen angeht, angedeutet.

Im Arm 2 ist eine Armwelle 5 drehbar an einem schematisch in der Fig. 1 angedeuteten Rahmen 5a gelagert. Eines dieser Armwellenlager ist im Bereich eines ständerseitigen Armwellenendes und ein anderes der Armwellenlager im Bereich eines gegenüberliegenden Armwellenendes in einem Kopf 6 der Nähmaschine 1 angeordnet. Der Antrieb der Armwelle 5 und damit auch der wesentlichen Nähkomponenten der Nähmaschine 1 erfolgt über einen schematisch in der Fig. 1 angedeuteten Hochleistungsmotor 7. Über die Armwelle 5 und einen Kurbeltrieb 8 ist eine im Kopf 6 vertikal gelagerte Nadelstange 9 vertikal auf- und abgehend antreibbar, die an ihrem unteren Ende eine Nadel 10 trägt.

Unterhalb der Nadelstange 9 ist in der Grundplatte 4 ein Barell-Greifer 11 um eine Greifer-Schwingachse 12 einer Greifer-Schwingwelle 13 hin- und her schwingend angetrieben. Der Barell-Greifer 11 wird auch als Barell-Schiffchen bezeichnet. Die Greifer-Schwingachse 12 verläuft horizontal und parallel zur Armwelle 5. Der Barell-Greifer 11 wirkt mit der Nähnadel 10 zur Stich- und Nahtbildung im Nähgut zusammen. Der Barell-Greifer 11 und die Nähnadel 10 stellen Stichbildungswerkzeuge der Nähmaschine 1 dar. Anstelle eines Barell-Greifers kann auch ein anderer Greifertyp zum Einsatz kommen.

Der Schwingantrieb des Barell-Greifers 11 erfolgt über einen Greiferantrieb 14. Der Greiferantrieb 14 hat eine Antriebseinheit 15 zur Erzeugung einer Transmissions-Schwingbewegung um eine Transmissions-Schwingachse 17.

Die Transmissions-Schwingachse 17 verläuft parallel zu den Wellen 5 und 13.

Als umlaufende Antriebswelle der Antriebseinheit 15 dient die Armwelle 5. Weiterhin hat die Antriebseinheit 15 eine Kurbelstange 18. Ein Stangenende der Kurbelstange 18 ist als Stangenauge 19 ausgebildet, welches über eine Exzentereinheit mit der Antriebswelle 5 in Antriebsverbindung steht. Das andere Stangenende der Kurbelstange 18 ist ebenfalls als Stangenauge ausgebildet und steht mit einem Transmissionsrad 22 über ein Axial-/Radiallager 23 in Transmissionsverbindung. Das Transmissionsrad 22 ist schwenkbar um die Transmissions-Schwingachse 17 an einer Lagerbuchse 23a gelagert.

Die Kurbelstange 18 steht mit dem Transmissionsrad 22 zum Hin- und Herschwenken von diesem um die Transmissions-Schwingachse 17 in Transmissionsverbindung.

Über einen Außenumfang des Transmissionsrades 22 ist ein Zugmittel 25 eines Zugmittelgetriebes 26 des Greiferantriebs 14 geführt. Das Zugmittel 25 ist als Zahnriemen ausgeführt. Dieser kämmt mit einer Außenverzahnung am Außenumfang des Transmissionsrades 22.

Das Zugmittelgetriebe 26 dient zur Übertragung der Transmissions-Schwingbewegung des Transmissionsrades 22 um die Transmissions-Schwingachse 17 in eine Antriebs-Schwingbewegung der Greifer-Schwingwelle 13.

Zur Stich- und Nahtbildung bewegt sich der Greiferkörper des Barell-Greifers 11 synchron mit der Nadel 10 und ergreift eine Oberfaden-Schlinge, die mit der Nadel 10 durch das Nähgut hindurchgeführt wird und verknotet diese, indem der Oberfaden während der Bewegung des Greiferkörpers um ein Greifergehäuse herumgeführt und verknotet wird.

Zum Tragen von Komponenten der Nähmaschine 1 dient eine im Bereich des Kopfes 6 am Gehäuse festgelegte, einstückige Tragplatte 27. Die Tragplatte 27 trägt unter anderem Komponenten zur Führung eines Oberfadens 28 (vergleiche Fig. 5). Im Weg des Oberfadens 28 sind dies eine Oberfaden-Führungsöse 29, zwei Oberfaden-Spanneinrichtungen 30, 31, eine Fadenanzugsfeder 32, eine weitere Oberfaden-Führungsöse 33 im Oberfadenweg vor einem Fadenhebel 34, eine weitere Oberfaden-Führungsöse 35 im Oberfadenweg nach dem Fadenhebel 34, eine Oberfadenklemme 36 und zwei weitere Oberfaden-Führungsösen 37, 38 im Oberfadenweg nach der Oberfadenklemme 36.

Die Tragplatte 27 trägt Komponenten der Oberfaden-Spanneinrichtungen 30, 31, nämlich Stellglieder zum Öffnen und Schließen von Spannkomponenten der Spanneinrichtungen 30, 31, wobei diese Stellglieder als Pneumatikzylinder ausgeführt sein können. Bei den Spannungskomponenten kann es sich um Spannungsscheiben handeln. Die Spannungsscheiben sind in der Fig. 3 bei 38a dargestellt. Die Tragplatte 27 trägt weiterhin zur mechanischen Auslösung der Spanneinrichtungen 30, 31 ein schwenkbares Blech, das zwischen die Spannungsscheiben 38a geschwenkt werden kann.

Auf einer vom Betrachter zum Beispiel der Fig. 2 abgewandten Seite hat die Tragplatte 27 Kabelführungen, die als Kabelkanäle ausgeführt sein können, in denen sowohl Kabel als auch Pneumatikleitungen der Nähmaschine 1 montiert sein können.

Die Tragplatte 27 kann über eine Steckverbindung mit einem entsprechenden Gegenkörper am Gehäuse der Nähmaschine 1 verbunden sein. Hin zur Steckverbindung der Tragplatte 27 können dann alle zum Betrieb der von der Tragplatte 27 getragenen Komponenten erforderlichen Versorgungsleitungen geführt sein. Eine Gegen-Steckverbindung am Gehäuse stellt über sich hieran anschließende Versorgungs-Leitungsverbindungen dann den Anschluss der von der Tragplatte 27 getragenen Komponenten sicher.

Der Fadenhebel 34 führt den Oberfaden 28. Der Fadenhebel 34 ist synchronisiert zu den Stichbildungswerkzeugen 10, 11 angetrieben zwischen einem oberen Totpunkt und einem unteren Totpunkt verlagerbar. Die Position "Fadenhebel oberer Totpunkt" ist in der Fig. 6 dargestellt.

Neben diesen Komponenten trägt die Tragplatte 27 einen Fadenhebel-Schutzkörper 39, der einen integrierten Bestandteil der Tragplatte 27 darstellt. Die Fig. 2 und 5 zeigen zwei Ausführungen des Fadenhebel-Schutzkörpers 39. Bei der Ausführung nach Fig. 5 ist der Fadenhebel-Schutzkörper 39 ausschließlich als sich senkrecht zum Gehäusemantel erstreckende Überstandsplatte ausgebildet, deren Außenkontur an einen Bewegungsweg des Fadenhebels 34 angepasst ist. Bei der Ausführung nach Fig. 2 hat der Fadenhebel-Schutzkörper 39 zusätzlich noch eine Frontabdeckung 40, die den Bewegungsweg des Fadenhebels 34 stirnseitig, also zur Bedienperson hin, abdeckt.

Der Fadenhebel-Schutzkörper 39 kann eine Einfädelnut zur Erleichterung eines Einfädelns des Oberfadens 28 im Bereich des Fadenhebels 34 aufweisen.

Weiterhin trägt die Tragplatte 27 Nähmaschinen-Bedienelemente einerseits in Form eines Mehrtasten-Bedienfeldes 41 mit insgesamt sechs Bedientasten 42 und andererseits in Form eines Bedientasters 43, dessen Funktion vorbelegt werden kann.

Weiterhin trägt die Tragplatte 27 eine Spuleinrichtung 44 zum Aufspulen einer Garnspule.

Weiterhin trägt die Tragplatte 27 eine Positionsvorgabeeinrichtung 45 in Form eines Stellrades zur Positionsvorgabe einer Relativposition der Stichbildungswerkzeuge 10, 11, also zur Vorwahl einer Drehposition der Armwelle 5.

Weiterhin trägt die Tragplatte 27 eine Beleuchtungseinrichtung 46, die in der Fig. 2 schematisch dargestellt ist. Die Beleuchtungseinrichtung 46 dient zur Beleuchtung eines Abschnitts eines Nähfeldes. Hierbei kann es sich um ein Näh-Vorfeld handeln, welches einen Nähfeldbereich vor einem Einstichbereich der Nadel 10 in ein Nähgut darstellt.

Schließlich trägt die Tragplatte 27 eine Fadenweg-Vorgabeeinrichtung 47 zur Beeinflussung einer Länge eines Oberfadenweges zwischen der Oberfaden-Führungsöse 33 als im Oberfadenweg vor dem Fadenhebel 34 vorgelagerten Oberfaden-Führungskomponente und dem Fadenhebel 34 selbst. Die Fadenweg-Vorgabeeinrichtung 47 wird nachfolgend noch näher beschrieben. Die Fadenweg-Vorgabeeinrichtung 47 stellt sicher, dass bei einer gegebenen Materialstärke des Nähguts bei der Schlingenbildung der Oberfaden 28 mit korrekter Spannung über den Greifer läuft.

Die Tragplatte 27 trägt alle Fadenführungskomponenten der Nähmaschine 1 von der im Oberfadenweg vorgelagerten tragplattenseitigen Oberfaden-Spanneinrichtung 30, 31 bis zum Fadenhebel 34. Weiterhin trägt die Tragplatte 27 alle Fadenführungskomponenten der Nähmaschine 1 im Oberfadenweg vom Fadenhebel 34 bis zur Nähnadel 10.

Der Oberfadenweg des Oberfadens 28 zwischen der Oberfaden-Führungsöse 29 und der Oberfaden-Führungsöse 38 ist durch Wegmarken 47a auf der Tragplatte 27 vorgezeichnet. Diese Wegmarken 47a sind durch erhaben oder vertieft in der Tragplatte 27 ausgeführte Markierungen gestaltet. Die Wegmarken 47a erleichtern ein Einfädeln des Oberfadens 28 längs des Oberfadenweges.

Die Fadenweg-Vorgabeeinrichtung 47 hat ein Überstandselement, dass so angeordnet ist, dass der Oberfaden 28 zwischen der Oberfaden-Führungsöse 33, die eine vorgelagerte Oberfaden-Führungskomponente im Oberfadenweg vor dem Fadenhebel 34 darstellt, und dem Fadenhebel 34 aus einer Haupt-Oberfaden-Führungsebene herausläuft. Diese Haupt-Oberfaden-Führungsebene ist definiert durch die Oberfaden-Führungsöse 33, durch den Fadenhebel 34 und durch die Oberfaden-Führungsöse 35 als nachgelagerte Oberfaden-Führungskomponente im Oberfadenweg nach dem Fadenhebel 34. Die Haupt-Oberfaden-Führungsebene verläuft in etwa parallel zur Zeichenebene der Fig. 2.

Das Überstandselement der Fadenweg-Vorgabeeinrichtung 47 ist als Bügel 48 ausgeführt. Dieser Bügel erstreckt sich quer zum Oberfadenlauf zwischen der Oberfaden-Führungsöse 33 und dem Fadenhebel 34. Alternativ zu einem Bügel kann das Überstandselement 48 auch, vergleichbar wie der Fadenhebel-Schutzkörper 39 in der Ausführung nach Fig. 5, als Stegkörper gebildet sein.

Der Bügel 48 hat einen konvexen Bügelabschnitt 49, der einen Bereich großen Überstandes des Überstandselements 48 über die Haupt-Oberfaden-Führungsebene vorgibt. Der konvexe Bügelabschnitt 49 ist bei der dargestellten Ausführung als abgerundeter Knickabschnitt des Bügels 48 ausgeführt.

Beide Enden 50, 51 des Bügels 48 sind am Gehäuse der Nähmaschine, nämlich an der Tragplatte 27, fixiert. Ein in montierter Stellung oberes Ende 50 des Bügels 48 ist um eine Schwenkachse 52 (vergleiche Fig. 2), die sich parallel zum Arm 2 erstreckt, in einem Schwenk-Fixierlager 53 der Tragplatte 27 gelagert. Im Bereich dieses Endes 50 ist der Bügel 48 um 90° gegenüber seiner sonstigen Haupterstreckung parallel zu einem Stirnplattenabschnitt 54 des Kopfes 6 abgeknickt.

Am anderen, in montierter Position unteren Ende 51 ist der Bügel 48 verstellbar am Gehäuse der Nähmaschine, nämlich an der Tragplatte 27, angebracht. Im Bereich des Bügelendes 51 ist der Bügel 48 wiederum um 90° abgebogen, wobei sich ein endseitiger Bügelabschnitt bis zum Bügelende 51 hin senkrecht zur Zeichenebene der Fig. 2 erstreckt.

Die Verstellbarkeit ist anschaulich in den Fig. 3 und 4 in zwei unterschiedlichen Relativpositionen des Endes 51 des Bügels 48 gezeigt. Der Bügel 48 hat am verstellbaren Ende 51 bei der dargestellten Ausführung insgesamt vier Rastmarken, die als im verstellbaren Bügelende 51 angebrachte Rastnuten 55, 56, 57 und 58 ausgeführt sind. Die Rastnuten 55 bis 58 wirken mit einem Gegenkörper in Form einer Feder 59 der Tragplatte 27 zur Vorgabe der jeweiligen Relativposition des verstellbaren Bügelendes 51 zum Gehäuse zusammen. Fig. 3 zeigt die Position bei der der Gegenkörper 59 mit der am weitesten vom verstellbaren Bügelende 51 entfernt angeordneten Rastnut 58 zusammenwirkt.

Die Relativposition nach Fig. 3 führt dazu, dass der konvexe Bügelabschnitt 49 vergleichsweise nahe an die Tragplatte 27 heranrückt, dass also der Überstand des konvexen Bügelabschnitts 49 über die Tragplatte und damit auch über die Haupt-Oberfaden-Führungsebene minimiert ist.

Fig. 4 zeigt die Relativposition des verstellbaren Bügelendes 51 zur Tragplatte 27, bei der der Gegenkörper 59 mit der dem Bügelende 51 nächst benachbarten Rastnut 55 zusammenwirkt. In dieser Relativposition hat der Bügel 48 und insbesondere der konvexe Bügelabschnitt 49 den größten Überstand zur Tragplatte 27 und damit auch zur Haupt-Oberfaden-Führungsebene. Durch Zusammenwirken des Gegenkörpers 59 mit dem zwischenliegenden Rastnuten 56 oder 57 lassen sich entsprechend Überstände des konvexen Bügelabschnitts 49 über die Haupt-Oberfaden-Führungsebene erzeugen, die zwischen dem maximalen Überstand nach Fig. 4 und dem minimalen Überstand nach Fig. 3 liegen. Je nachdem, wie viel Fadenlose erzeugt wird, wird die Überstands-Position des Bügels 48 am verstellbaren Bügelende 51 eingestellt. Eine große Fadenlose spielt insbesondere bei dickem zu vernähenden Nähgut eine Rolle.

Im Verlauf zwischen dem konvexen Bügelabschnitt 49 und dem um 90° abgebogenen Ende 51 hat der Bügel 48 abschnittsweise einen gekrümmten Verlauf, um einen Mindestabstand zur Fadenanzugsfeder 32 einzuhalten.

Die Fig. 5 bis 9 verdeutlichen die Funktion der Fadenweg-Vorgabeeinrichtung 47.

Fig. 5 zeigt eine Armwellenposition "0°", bei der die Nadel 10 am oberen Totpunkt ihres Bewegungsweges ist. Der Fadenhebel 34 ist in der Armwellenposition nach Fig. 5 auf dem Weg nach oben.

Fig. 6 zeigt die Armwellenposition "60°" mit dem Fadenhebel 34 am oberen Totpunkt. Der Oberfaden 28 ist zwischen der Fadenanzugsfeder 32 und dem Fadenhebel 34, insbesondere zwischen der Oberfaden-Führungsöse 33 und dem Fadenhebel 34, gespannt und liegt am Bügel 48 in einem Bereich zwischen dem konvexen Bügelabschnitt 49 und dem schwenkbaren Ende 50 an.

Fig. 7 zeigt die Armwellenposition "160°", in der der Fadenhebel 34 vom oberen Totpunkt aus auf dem Weg nach unten ist. Entsprechend ist der Oberfaden 28 im Fadenweg zwischen der Oberfaden-Führungsöse 33 und dem Fadenhebel 34 nicht mehr gespannt, sondern locker. Dies wird auch als "Fadenlose" bezeichnet. Die Fadenweg-Vorgabeeinrichtung 47 sorgt dafür, dass der lose Oberfaden 28 zwischen der Oberfaden-Führungsöse 33 und dem Fadenhebel 34 einen definierten Verlauf hat. Der Oberfaden 28 liegt am Bügel 48 wiederum zwischen dem konvexen Bügelabschnitt 49 und dem schwenkbaren Ende 50 an.

Fig. 8 zeigt die Armwellenposition "220°", bei der der Fadenhebel 34 auf seinem weiteren Weg nach unten ist und in etwa auf Höhe des konvexen Bügelabschnitts 49 liegt. Der Oberfaden 28, der jetzt noch weiter lose ist als bei der Armwellenposition nach Fig. 7, liegt am Bügel 48 im Bereich des konvexen Bügelabschnitts 49 an. Die Form des Bügels 48 erzwingt auch hier einen definierten Verlauf des Oberfadens 28 zwischen der Oberfaden-Führungsöse 33 und dem Fadenhebel 34. Es ist im Bereich der Armwellenpositionen zwischen den Stellungen nach den Fig. 7 und 8 insbesondere verhindert, dass sich eine unkontrolliert große Oberfadenschlaufe bildet.

Fig. 9 zeigt die Armwellenposition "270°", in der der Fadenhebel 34 im Bereich seines unteren Totpunktes liegt. Der Oberfaden 28 liegt nun am Bügel 48 im Bereich zwischen dem konvexen Bügelabschnitt 49 und dem verstellbaren Bügelende 51 an.

Ein weiteres Überstandselement nach Art des Überstandselements, das vorstehend im Zusammenhang mit der Fadenweg-Vorgabeeinrichtung 47 beschrieben wurde, kann im Oberfadenweg nach dem Fadenhebel 34 angeordnet sein. Insbesondere können die beiden Überstandselemente, also beispielsweise der Bügel 48 und ein weiteres Überstandselement, das ebenfalls in Form eines Bügels oder eines Voll- oder Hohlkörpers gestaltet sein kann, beiderseits des Fadenhebels 34 und zu diesem benachbart angeordnet sein.

## Patentansprüche

1. Nähmaschine (1)
- mit einem Gehäuse (2, 3, 4),
- mit Stichbildungswerkzeugen (10, 11) zur Nahtbildung einschließlich einer Nadelstange (9) zur Halterung einer Nähnadel (10),
- mit einer am Gehäuse (2 bis 4) festgelegten, einstückigen Tragplatte (27) zum Tragen von Komponenten der Nähmaschine (1) **dadurch gekennzeichnet, dass** die Tragplatte (27) mindestens die nachfolgenden Komponenten trägt:
-- eine Oberfaden-Führungskomponente (35, 36, 37, 38) im Oberfadenweg nach einem Fadenhebel (34),
-- mindestens eine Oberfaden-Spanneinrichtung (30, 31), und ein Fadenhebel-Schutzkörper (39) einen integrierten Bestandteil der Tragplatte (27) darstellt.

2. Nähmaschine nach Anspruch 1, **dadurch gekennzeichnet, dass** die Tragplatte (27) mindestens eine Oberfadenklemme (36) trägt.

3. Nähmaschine nach Anspruch 1 oder 2, **dadurch gekennzeichnet, dass** die Tragplatte (27) eine Fadenanzugsfeder (32) trägt.

4. Nähmaschine nach einem der Ansprüche 1 bis 3, **dadurch gekennzeichnet, dass** die Tragplatte (27) Nähmaschinen-Bedienelemente (41, 43) trägt.

5. Nähmaschine nach einem der Ansprüche 1 bis 4, **dadurch gekennzeichnet, dass** die Tragplatte (27) eine Spuleinrichtung (44) trägt.

6. Nähmaschine nach einem der Ansprüche 1 bis 5, **dadurch gekennzeichnet, dass** die Tragplatte (27) eine Positionsvorgabeeinrichtung (45) für die Stichbildungswerkzeuge (10, 11) trägt.

7. Nähmaschine nach einem der Ansprüche 1 bis 6, **dadurch gekennzeichnet, dass** die Tragplatte (27) eine Beleuchtungseinrichtung (46) für zumindest einen Abschnitt eines Nähfeldes trägt.

8. Nähmaschine nach einem der Ansprüche 1 bis 7, **dadurch gekennzeichnet, dass** die Tragplatte (27) eine Fadenweg-Vorgabeeinrichtung (47) trägt, die die Länge eines Oberfadenweges zwischen einer im Fadenweg vor dem Fadenhebel (34) vorgelagerten Oberfaden-Führungskomponente (33) und dem Fadenhebel (34) beeinflusst.

9. Nähmaschine nach einem der Ansprüche 1 bis 8, **dadurch gekennzeichnet, dass** die Tragplatte (27) alle Fadenführungskomponenten (29, 30, 31, 32, 33) der Nähmaschine (1) im Fadenweg von einer im Oberfadenweg vorgelagerten tragplattenseitigen Oberfaden-Spanneinrichtung bis zum Fadenhebel (34) trägt.

10. Nähmaschine nach einem der Ansprüche 1 bis 9, **dadurch gekennzeichnet, dass** die Tragplatte (27) alle Fadenführungskomponenten (35, 36, 37, 38) im Fadenweg vom Fadenhebel (34) bis zur Nähnadel (10) trägt.

11. Nähmaschine nach einem der Ansprüche 1 bis 10, **dadurch gekennzeichnet, dass** die Tragplatte (27) über eine Versorgungsleitungen verbindende Steckverbindung mit einer gehäuseseitigen Gegen-Steckverbindung verbunden ist.

## Claims

1. Sewing machine (1)
- with a housing (2, 3, 4),
- with stitch forming tools (10, 11) for seam formation including a needle bar (9) for holding a sewing needle (10),
- with a one-piece support plate (27), which is fixed to the housing (2 to 4), to carry components of the sewing machine (1),
**characterized in that** the support plate (27) carries at least the following components:
-- an upper thread guide component (35, 36, 37, 38) in the upper thread path after a thread lever (34),
-- at least one upper thread tensioning device (30, 31),
and that a thread lever protection body (39) is an integrated component of the support plate (27).

2. Sewing machine according to claim 1, **characterised in that** the support plate (27) carries at least one upper thread clamp (36).

3. Sewing machine according to claim 1 or 2, **characterised in that** the support plate (27) carries a thread controller spring (32).

4. Sewing machine according to any one of claims 1 to 3, **characterised in that** the support plate (27) carries sewing machine operating elements (41, 43).

5. Sewing machine according to any one of claims 1 to 4, **characterised in that** the support plate (27) carries a winding device (44).

6. Sewing machine according to any one of claims 1 to 5, **characterised in that** the support plate (27) carries a position presetting device (45) for the stitch forming tools (10, 11)

7. Sewing machine according to any one of claims 1 to 6, **characterised in that** the support plate (27) carries an illumination device (46) for at least one portion of a sewing field.

8. Sewing machine according to any one of claims 1 to 7, **characterised in that** the support plate (27) carries a thread path presetting device (47), which influences the length of an upper thread path between an upper thread guide component (33) situated upstream in the thread path before the thread lever (34), and the thread lever (34).

9. Sewing machine according to any one of claims 1 to 8, **characterised in that** the support plate (27) carries all the thread guide components (29, 30, 31, 32, 33) of the sewing machine (1) in the thread path from a support plate-side upper thread tensioning device situated upstream in the upper thread path to the thread lever (34).

10. Sewing machine according to any one of claims 1 to 9, **characterised in that** the support plate (27) carries all the thread guide components (35, 36, 37, 38) in the thread path from the thread lever (34) to the sewing needle (10).

11. Sewing machine according to any one of claims 1 to 10, **characterised in that** the support plate (27) is connected by a plug connection, which connects supply lines, to a housing-side counter-plug connection.

## Revendications

1. Machine à coudre (1)
- comprenant un carter (2, 3, 4),
- comprenant des outils pour la formation de points (10, 11), pour la réalisation d'une couture, incluant une barre à aiguilles (9) pour la fixation d'une aiguille à coudre (10),
- comprenant un plateau support (27), en une pièce, fixé sur le carter (2 à 4), pour supporter les composantes de la machine à coudre (1),
**caractérisée en ce que** le plateau support (27) porte au moins les composantes suivantes :
-- une composante de guidage du fil supérieur (35, 36, 37, 38) sur le trajet du fil supérieur après un tendeur de fil (34),
-- au moins un système de tension du fil supérieur (30, 31),
et un organe de protection du tendeur de fil (39) constitue une composante intégrée du plateau support (27).

2. Machine à coudre selon la revendication 1, **caractérisée en ce que** le plateau support (27) porte au moins un pince-fil du fil supérieur (36).

3. Machine à coudre selon les revendications 1 ou 2, **caractérisée en ce que** le plateau support (27) porte un ressort de tension du fil (32).

4. Machine à coudre selon l'une des revendications 1 à 3, **caractérisée en ce que** le plateau support (27) porte des éléments de manoeuvre (41, 43) de la machine à coudre.

5. Machine à coudre selon l'une des revendications 1 à 4, **caractérisée en ce que** le plateau support (27) porte un système de bobinage (44).

6. Machine à coudre selon l'une des revendications 1 à 5, **caractérisée en ce que** le plateau support (27) porte un système de préréglage de position (45) pour les outils de formation des points (10, 11).

7. Machine à coudre selon l'une des revendications 1 à 6, **caractérisée en ce que** le plateau support (27) porte un système d'éclairage (46) pour au moins une partie du champ de couture.

8. Machine à coudre selon l'une des revendications 1 à 7, **caractérisée en ce que** le plateau support (27) porte un système de préréglage du trajet du fil (47), qui influence la longueur du trajet du fil supérieur entre une composante de guidage du fil supérieur (33), située avant le tendeur de fil (34) sur le trajet du fil, et le tendeur de fil (34).

9. Machine à coudre selon l'une des revendications 1 à 8, **caractérisée en ce que** le plateau support (27) porte toutes les composantes de guidage du fil (29, 30, 31, 32, 33) de la machine à coudre (1) sur le trajet du fil à partir d'un système de tension du fil supérieur situé du côté de la plaque support avant le trajet du fil supérieur jusqu'au tendeur de fil (34).

10. Machine à coudre selon l'une des revendications 1 à 9, **caractérisée en ce que** le plateau support (27) porte toutes les composantes de guidage du fil (35, 36, 37, 38) sur le trajet du fil à partir du tendeur de fil (34) jusqu'à l'aiguille à coudre (10).

11. Machine à coudre selon l'une des revendications 1 à 10, **caractérisée en ce que** le plateau support (27) est relié avec une prise de courant complémentaire du côté carter par l'intermédiaire d'une prise de courant connectée aux lignes d'alimentation.
